# EUROPÄISCHE PATENTANMELDUNG

(11) **EP 3 511 619 A1**
(43) Veröffentlichungstag der Anmeldung: **17.07.2019**
(21) Anmeldenummer: 19151586.5
(22) Anmeldetag: 14.01.2019
(51) Int. Cl.: F21V 19/00, F21V 3/08

(54) **BELEUCHTUNGSVORRICHTUNG**

(30) Priorität: 12.01.2018 DE 102018100615
(71) Anmelder: Bartenbach Holding GmbH, 6071 Aldrans (AT)
(72) Erfinder: Hubeli, Marcel, 6070 Ampass (AT); Anselm, Christian, 6112 Wattens (AT)
(74) Vertreter: Thoma, Michael

(57) **Zusammenfassung**

Die vorliegende Erfindung betrifft eine Beleuchtungsvorrichtung, mit einer länglichen lichtdurchlässigen und/oder leuchtenden Röhre, in der eine Vielzahl von punktförmigen Lichtquellen, insbesondere LEDs, auf einem etwa plattenförmigen Lichtquellenträger angeordnet sind. Erfindungsgemäß ist die Röhre im Querschnitt betrachtet aus zwei Halbschalen aus phosphorhaltigem Material zusammengesetzt, wobei der Lichtquellenträger im Bereich gegenüberliegender Nahtstellen zwischen den Halbschalen befestigt ist.

## Beschreibung

Die vorliegende Erfindung betrifft eine Beleuchtungsvorrichtung mit einer länglichen, lichtdurchlässigen Röhre aus fluoreszierendem, insbesondere phosphorhaltigem Material, in der eine Vielzahl von punktförmigen Lichtquellen, insbesondere LEDs, auf einem etwa plattenförmigen Lichtquellenträger angeordnet sind.

In der Vergangenheit wurden in großem Umfang Leuchten mit Leuchtstoffröhren oder anderen rohrförmigen Leuchtmitteln verbaut, die im Zuge der Modernisierung auf LEDs oder ähnliche, punktförmige Lichtquellen umgestellt werden sollen, um Energie zu sparen und durch Langlebigkeit den Wartungsaufwand zu reduzieren. Um hierbei nicht die gesamte Leuchte ersetzen oder gar die architektonische Gebäudeumgebung umstrukturieren zu müssen, werden Refits angestrebt, die nicht nur in die Beleuchtungsvorrichtung passen, sondern auch ein möglichst ähnliches Erscheinungsbild wie Leuchtröhren haben, um die ästhetische Wirkung der Beleuchtungsvorrichtung zu erhalten. Insbesondere sollen die eigentliche Leuchtröhre ergänzende optische Elemente der schon existierenden Beleuchtungsvorrichtung wie beispielsweise Reflektoren, Abdeckungen, Filter oder Schirme unverändert belassen werden können, ohne dass hierdurch Probleme beim benötigten Bauraum oder Veränderungen bei der Lichtstärkeverteilung eintreten.

Eine Facette der Problematik ist hierbei die an sich zu allen Seiten gleichmäßig hin abstrahlende Abstrahlcharakteristik von Leuchtstoffröhren, die je nach Leuchte durch zugehörige optische Elemente wie Reflektoren in eine gewünschte Abstrahlcharakteristik transformiert wird. Will man die gewünschte Abstrahlcharakteristik ohne Veränderungen der optischen Elemente wie Reflektoren an sich beibehalten, benötigt auch das Refit eine entsprechende, gleichmäßig Abstrahlcharakteristik zu allen Seiten hin. Zum anderen zeichnen sich alte Leuchtstoffröhren auch durch eine gleichmäßige Lichtstärkeverteilung entlang der Längsachse aus.

Werden nun Refits mit punktförmigen Lichtquellen in Form von LEDs verwendet, die in einer die Leuchtstoffröhre nachahmenden, lichtdurchlässigen Röhre angeordnet werden, kommt es zum einen zu Inhomogenitäten im Erscheinungsbild. Insbesondere erscheinen die punktförmigen Lichtquellen durch die lichtdurchlässige Röhre hindurch als helle Punkte, die ein Lichtpunkteraster ergeben, zwischen denen sich dunklere Stellen zeigen. Zum anderen strahlen LEDs, die auf einer LED-Platine als Lichtquellenträger montiert sind, üblicherweise nur in einen Halbraum, so dass sich Unterschiede gegenüber der Abstrahlcharakteristik einer Leuchtstoffröhre, die im Querschnitt betrachtet über 360° gleichmäßig strahlt, ergeben. Werden solche Röhren verbaut, ohne die Reflektoren, Linsen oder Abblendbleche der "alten" Leuchte anzupassen, verändert sich die Lichtverteilung der Leuchte insgesamt beträchtlich.

Um die Abstrahlung zu vergleichmäßigen und das genannte Lichtpunktraster zu vermeiden, wurde bereits vorgeschlagen, die Röhre nicht aus herkömmlichem Glas, sondern einem transparenten, fluoreszierendem Material zu fertigen bzw. fluoreszierendes Material in das transparente Matrixmaterial der Röhre einzubetten, so dass die Röhre infolge der Lichtbestrahlung durch die innenseitig angeordneten Lichtquellen leuchtet, vgl. bspw. DE 11 2012 003 580 T5 oder US 2015/0377428 A1. Allerdings sind solche Lösungen hinsichtlich einer tatsächlich im Querschnitt über 360° gleichmäßigen Abstrahlung noch nicht befriedigend.

Darüberhinaus es nicht ganz einfach, die üblicherweise schlanken Durchmesser herkömmlicher Leuchtstoffröhren beizubehalten - etwa um die Beabstandung von umgebenden, vorhandenen Reflektoren einzuhalten - , wenn in einem Refit die LEDs zusammen mit der üblichen Leiterplatte und Kühlelementen in der Röhre unterzubringen sind, zumal fluoreszierend ausgebildete Röhren etwas dickere Wandstärken mit sich bringen.

Die genannte Problematik verschärft sich nochmals dann, wenn die Leuchtröhre, für die das Refit geschaffen werden soll, keine lineare, gerade Längsachse besitzt, sondern einen bogenförmigen Verlauf bzw. eine gekrümmte Längsachse aufweist. In der Vergangenheit wurden für verschiedene Anwendungen Beleuchtungsvorrichtungen mit ringförmigen oder bogenförmigen Leuchtröhren geschaffen, die es nun erfordern, ein Refit mit einem zumindest näherungsweise ebenfalls ringförmigen bzw. gebogenen Verlauf zu schaffen. Da die länglichen, gestreckten Röhren einen im Vergleich zu ihrer Länge recht kleinen Durchmesser besitzen, ist es nicht einfach, eine Vielzahl an punktförmigen Lichtquellen in Form einer Lichterkette im Innenraum der Röhre verteilt unterzubringen.

Der vorliegenden Erfindung liegt daher die Aufgabe zugrunde, eine Beleuchtungsvorrichtung der genannten Art zu schaffen, die Nachteile des Standes der Technik vermeidet und Letzteren in vorteilhafter Weise weiterbildet. Insbesondere soll trotz einer Vielzahl punktförmiger Lichtquellen auf einem etwa plattenförmigen Lichtquellenträger in einer länglichen, lichtdurchlässigen Röhre ein gleichmäßiges, pixelfreies Erscheinungsbild mit einer gleichmäßigen Rundumabstrahlung erreicht und ein schlankes Erscheinungsbild der Röhre beibehalten werden, ohne dass dies durch eine schwierige, kostenintensive Montage und komplexe, zusätzliche Optikmittel sowie thermische Überbelastungen in der Röhre erkauft werden würde.

Erfindungsgemäß wird die genannte Aufgabe durch eine Beleuchtungsvorrichtung nach Anspruch 1 gelöst. Bevorzugte Ausgestaltungen der Erfindung sind Gegenstand der abhängigen Ansprüche.

Es wird also vorgeschlagen, die Röhre rundum aus fluoreszierendem, insbesondere phosphorhaltigem Material auszubilden, so dass die von innen durch punktförmige Lichtquellen bestrahlte Röhre insgesamt homogen leuchtet und rundum gleichmäßig Licht abstrahlt. Dabei wird die Röhre im Querschnitt betrachtet aus zwei Halbschalen aus einem solchem fluoreszierendem, insbesondere phosphorhaltigem Material zusammengesetzt und der Lichtquellenträger im Bereich gegenüberliegender Nahtstellen der Halbschalen befestigt, um eine einfache Montage zu ermöglichen, auch wenn die Röhre insgesamt betrachtet ggf. eine große Länge besitzt.

Vorteilhafterweise wird der etwa plattenförmige Lichtquellenträger, der vorteilhafterweise als Versorgungsplatine für die punktförmigen Lichtquellen, insbesondere LEDs, ausgebildet sein oder damit verbunden sein kann, mit seitlichen Randstegen bzw. Randabschnitten zwischen den stirnseitig gegenüberliegenden Rändern der Halbschalen aufgenommen, so dass der Rand des Lichtquellenträgers in der Nahtstelle teilweise versenkt aufgenommen ist. Ein Abschnitt des Lichtquellenträgers sitzt sandwichartig in einer nut- oder spaltförmigen Aussparung zwischen den Halbschalen und wird von den Halbschalen vorzugsweise formschlüssig gehalten. Durch das seitliche Eingreifen des Lichtquellenträgers in die Röhrenwandung wird nicht nur ein stabiles Halten der Lichtquellen erreicht, sondern gleichzeitig der benötigte Röhrendurchmesser reduziert, da sozusagen die Wandstärke der Röhrenhalbschalen für die Lichtquellenbefestigung mitgenutzt wird. Zudem vereinfacht sich die Montage der Leuchte, da der Lichtquellenträger und die daran angebrachten Lichtquellen einfach beim Zusammensetzen der beiden Halbschalen eingesetzt werden können.

Um keine größeren Inhomogenitäten in der Abstrahlung zu erhalten, sitzt der Lichtquellenträger vorteilhafterweise nur mit relativ kurzen Haltezungen in ebenso bzw. ähnlich kurzen nut- bzw. spaltförmigen Ausnehmungen in der Nahtstelle zwischen den Halbschalen, während der überwiegende Teil der Nahtstellen der Halbschalen ausnehmungsfrei verbleiben kann und sich der Lichtquellenträger am überwiegenden Teil der Nahtstelle entlang erstrecken kann, ohne in die Nahtstelle zwischen den Halbschalen einzugreifen. In den ausnehmungsfreien Anschnitten können die beiden Halbschalen mit ihren Längsrändern flächig bzw. satt aneinander sitzen, so dass eine auch an der Nahtstelle zumindest annähernd gleichmäßige Abstrahlung erreicht wird.

Je nach Länge und Konturierung der Röhre kann der Lichtquellenträger bspw. nur zwei, drei oder vier oder einige wenige Haltezungen besitzen, die voneinander beabstandet in Längsrichtung der Röhre verteilt in oder zwischen die Halbschalen greifen und zusammen weniger als 30% oder weniger als 20% oder weniger als 10% der Gesamtlänge des Lichtquellenträgers ausmachen können. Dementsprechend können die nut- bzw. spaltförmigen Ausnehmungen in bzw. zwischen den Halbschalen weniger als 30% oder weniger als 20% oder weniger als 10% der Gesamtlänge der Röhre ausmachen, so dass die Röhre über mehr als 70% oder mehr als 80% oder mehr als 90% ihrer Länge ausnehmungsfrei ausgebildet und/oder im Querschnitt vollmaterialmäßig bzw. fehlstellenfrei ausgebildet sein und dementsprechend gleichmäßig leuchten kann.

Die genannten Haltezungen bzw. der Trägerabschnitt, der in die nut- oder spaltförmigen Ausnehmung in der Röhre eingreift, sind dabei vorzugsweise nach Art eines Plättchens oder eines Stegs sehr dünn ausgebildet und betreffen nur einen sehr kleinen Sektor der Röhre. Insbesondere erstreckt sich die Ausnehmung, in der eine Haltezunge bzw. der Trägerabschnitt aufgenommen ist, im Querschnitt der Röhre betrachtet in Umfangsrichtung über weniger als 5° oder weniger als 5% des Umfangs.

Alternativ oder zusätzlich können die genannten Halbschalen aus phosphorhaltigem Material auch mit einer oder mehreren Nuten, insbesondere gegenüberliegenden Nuten versehen sein, in denen der Lichtquellenträger mit jeweils einem Randabschnitt aufgenommen sein kann, wobei sich solche Nuten in der Innenmantelfläche des phosphorhaltigen Röhrenmaterials vorzugsweise in Längsrichtung der Röhre erstrecken können, so dass der Lichtquellenträger in Längsrichtung eingeschoben werden kann.

Bei solchen Nuten im phosphorhaltigen Material kann die Röhre ggf. auch aus einer Vollschale im Querschnitt betrachtet einstückig ausgebildet sein. Nichtsdestotrotz können mit der zuvor genannten zweiteiligen oder mehrteiligen Ausbildung aus Halbschalen, aus denen die Röhre gebildet wird, Vorteile bei der Montage der Beleuchtungsvorrichtung erreicht werden. Insbesondere können bei einer zweischaligen Ausbildung die punktförmigen Lichtquellen auf einem etwa plattenförmigen Lichtquellenträger einfach montiert werden, indem die Halbschalen von gegenüberliegenden Seiten her auf den Lichtquellenträger aufgesetzt werden.

Insbesondere kann der Lichtquellenträger mit den genannten seitlichen Haltezungen durch die Wandung der Röhre hindurch aus der Röhre seitlich heraustreten, so dass der seitlich herausstehende Abschnitt des Lichtquellenträgers für weitere Funktionen genutzt werden kann. Insbesondere kann der seitlich aus der Röhre herausstehende Abschnitt des Lichtquellenträgers als Montagehalter für die Röhre genutzt werden und an die Anschlußumgebung angepaßte Montageabschnitte, bspw. Befestigungsflansche aufweisen. Alternativ oder zusätzlich kann der seitlich aus der Röhre herausstehende Abschnitt des Lichtquellenträgers einen Kühlabschnitt bilden und/oder mit zumindest einer Kühlrippe oder -lamelle versehen oder verbunden sein, um die im Inneren der Röhre bei der Versorgung der Lichtquellen entstehende Wärme nach außen abzuführen. Vorteilhafterweise kann der Lichtquellenträger zumindest überwiegend, insbesondere zumindest im Bereich der genannten Haltezungen aus einem gut wärmeleitfähigen Material, bspw. Metall bestehen.

Vorteilhafterweise kann der Lichtquellenträger einen länglichen, band- oder streifenförmigen Trägerabschnitt umfassen, der sich im Inneren der Röhre erstreckt und die Lichtquellen trägt, welcher längliche Trägerabschnitt mehrere seitlich vorspringende Haltezungen aufweist oder damit verbunden ist, die in die nut- oder spaltförmigen Ausnehmungen in der Röhre eingreifen und/oder durch die Röhrenwandung hindurchtreten. Durch den länglichen, band- bzw. streifenförmigen Trägerabschnitt kann der Lichtquellenträger nach Art einer Wärmesenke die entstehende Wärme effizient aufnehmen und über die Haltezungen abführen.

Vorzugsweise kann zumindest eine Leiterplatte, auf der die Lichtquellen angeordnet sind, auf einer Flachseite des länglichen Trägerabschnitts befestigt, bspw. flächig bzw. "satt" anliegend angebracht sein. Insbesondere können auf gegenüberliegenden Flachseiten des länglichen Trägerabschnitts des Lichtquellenträgers zwei solche Leiterplatten angebracht sein, so dass die auf gegenüberliegenden Seiten des Lichtquellenträgers angebrachten Lichtquellen gemeinsam den vollen bzw. nahezu vollständigen Umfang der Röhre bestrahlen.

Das phosphorhaltige Material, aus dem die Röhre bzw. deren Halbschalen vorzugsweise ausgebildet sind, kann ein phosphorhaltiger Hart- oder Weichkunststoff sein, beispielsweise in Form eines phosphorgeschäumten Formteils. Insbesondere ist die Röhre aus phosphorhaltigem bzw. fluoreszierendem Material derart beschaffen, dass von den Lichtquellen abgegebenes blaues Licht, das auf das phosphorhaltige bzw. fluoreszierende Material der Röhre gestrahlt wird, in weißes Licht transformiert wird, d.h. die Röhre aus phosphorhaltigem Material strahlt weißes Licht ab.

Die punktförmigen Lichtquellen können insbesondere also Blaulicht-LEDs umfassen. Alternativ oder zusätzlich können die punktförmigen Lichtquellen aber auch andersfarbiges Licht abstrahlen, beispielsweise in Form von amberfarbenen LEDs ausgebildet sein, um verschiedene Lichteffekte erzielen zu können. Insbesondere lässt Phosphor nicht-blaues Licht durchtreten, ohne in der genannten Weise die Lichtfarbe zu verändern. Werden beispielsweise amberfarbene LEDs im Inneren der Röhre angeordnet, kann ein entsprechendes amberfarbenes Licht durch die phosphorhaltige Röhre hindurchtreten, ohne eine signifikante Lichtfarbveränderung zu erfahren.

Vorteilhafterweise können also verschiedenfarbige punktförmige Lichtquellen in der Röhre angeordnet werden, wobei dies vorteilhafterweise Blaulicht-LEDs und andersfarbige LEDs sein können.

Vorteilhafterweise können die verschiedenfarbigen Lichtquellen im Inneren der Röhre einzeln oder gruppenweise verschieden angesteuert und/oder gedimmt werden, so dass sich die insgesamt von der Röhre abgestrahlte Lichtfarbe einstellen lässt. Insbesondere können zusätzlich zu dem Blaulicht der Blaulicht-LEDs gelbe und/oder rote Farbtöne zugemischt werden, um das Weißlicht, das das phosphorhaltige Material der Röhre abstrahlt, wenn es von innen her mit Blaulicht bestrahlt wird, wärmer bzw. gelber gemacht werden kann, und/oder je nach Tageslichtsituation und/oder Arbeits- bzw. Freizeitsituation verschiedenfarbiges Licht erzeugt werden kann. Im Sinne eines sog. "tunable white" kann auf diesem Wege das insgesamt abgestrahlte Licht kälter oder wärmer gemacht werden, um die Raumatmosphäre in der gewünschten Weise zu steuern.

Da die phosphorhaltige Röhre das im Inneren der Röhre abgestrahlte Licht der punktförmigen Lichtquellen sozusagen homogenisiert, d.h. gleichmäßig homogen leuchtet und Licht gleichmäßig über den Querschnitt betrachtet abstrahlt, kann die Beleuchtungsvorrichtung frei von zusätzlichen Diffusoren wie beispielsweise Streuglasabdeckungen ausgebildet werden, wodurch sich eine hohe Effizienz der Beleuchtungsvorrichtung erreichen lässt.

Nach einem weiteren Aspekt kann die Röhre einen nicht-geraden Verlauf bzw. eine von einer Geraden abweichende Längsachse aufweisen. Insbesondere kann die Röhre eine gebogene und/oder abgeknickte Längsachse aufweisen, beispielsweise ringförmig oder halbringförmig ausgebildet sein.

Um einen solchen gebogenen Längsachsenverlauf in einfacher Weise fertigen zu können, kann die Röhre mit ihrer Längsachse einen Polygonzug bilden und somit einen gekrümmten, gebogenen Längsverlauf annähern.

Die Röhre kann vorteilhafterweise aus mehreren Röhrenabschnitten zusammengesetzt sein, wobei die genannten Röhrenabschnitte selbst jeweils eine näherungsweise gerade Längsachse besitzen können und stirnseitig unter Bildung eines Winkels aneinandergesetzt sein können, so dass die Röhre im Bereich der Nahtstellen zwischen den Röhrenabschnitten jeweils abgeknickt ist.

Die genannten Röhrenabschnitte können hierbei jeweils zumindest ein schräg abgelängtes Ende besitzen.

Die genannten Röhrenabschnitte können in verschiedener Weise stirnseitig miteinander verbunden sein, beispielsweise miteinander verklebt sein. Alternativ oder zusätzlich zu einer kraftschlüssigen oder stoffschlüssigen Verbindung kann aber auch eine formschlüssige Verbindung der Röhrenabschnitte vorgesehen sein, beispielsweise durch Anformung von Verschraubungsabschnitten und/oder durch Rastelemente, mittels derer die Röhrenabschnitte miteinander verrastet werden können.

Auch wenn die Röhre aus phosphorhaltigem bzw. fluoreszierendem Material selbst aus mehreren Röhrenabschnitten zusammengesetzt sein kann, ist es nach einer vorteilhaften Ausführung der Erfindung nichtdestrotz möglich, den Lichtquellenträger, an dem die Vielzahl punktförmigen Lichtquellen befestigt ist, über zumindest eine Nahtstelle zwischen zwei Röhrenabschnitten hinweg einstückig und/oder durchgängig auszubilden. Dies kann bei einer gebogenen Röhre ebenso wie bei einer nicht gebogenen, geraden Röhre vorteilhaft sein. Um eine einfache Fertigung und Montage und ggf. auch Energieversorgung zu ermöglichen, kann es vorteilhaft sein, wenn der Lichtquellenträger über die gesamte Länge der Röhre einstückig oder durchgängig ausgebildet ist.

Um bei einer Röhre mit gebogener und/oder abgeknickter Längsachse einen plattenförmigen Lichtquellenträger verwenden zu können, der keinen komplexen Zuschnitt erfordert, kann es vorteilhaft sein, wenn die gebogene bzw. abgeknickte Röhre aus Halbschalen zusammengesetzt ist, deren Nahtstellen auf gegenüberliegenden Seiten der Röhre liegen, die bezüglich des gekrümmten bzw. abgeknickten Verlaufs die neutrale Faser der Röhre beinhalten. Die neutrale Faser meint dabei den Abschnitt, der an der Unterseite und Oberseite der Röhre liegt, wenn eine gebogene und/oder abgeknickte Röhre flach auf einen Tisch gelegt wird. Insbesondere können die besagten Nahtstellen zwischen den Halbschalen etwa mittig zwischen einer Innenkontur und einer Außenkontur der Röhre liegen, welche Innen- und Außenkonturen sich an einen Innendurchmesser und Außendurchmesser schmiegen.

Bei Anordnung der Nahtstellen der Halbschalen in der neutralen Faser der gebogenen Röhre kann der plattenförmige Lichtquellenträger in einfacher Weise durch Abbiegen und/oder Abknicken dem gebogenen bzw. abgeknickten Verlauf der Röhre folgen. Ist die Röhre beispielsweise polygonzugartig gebogen bzw. abgeknickt, kann ein an sich durchgängiger plattenförmiger Lichtquellenträger im Bereich der Nahtstellen der geraden Röhrenabschnitte jeweils abgeknickt werden und somit ohne komplexen Zuschnitt dem Röhrenverlauf folgen.

Alternativ zu einer solchen Teilung der Röhre im Bereich der neutralen Faser kann die Trennebene zwischen den Halbschalen aber auch in der bzw. parallel zu der Ebene angeordnet werden, in der der gekrümmte bzw. abgeknickte Verlauf der Röhre liegt. Wird beispielsweise die gebogene bzw. abgeknickte Röhre auf einen flachen Tisch gelegt, kann die Trennebene zwischen den Halbschalen parallel zur Tischplattenebene etwa auf halber Höhe der Röhre liegen.

Bei einer solchen Ausrichtung der Nahtstellen zwischen den Halbschalen in einer Ebene parallel zum Krümmungsradius kann ein bogenförmig gekrümmter, insbesondere ringförmiger Lichtquellenträger Verwendung finden, der zwischen den Nahtstellen angeordnet wird.

Der Lichtquellenträger kann dabei insbesondere einen ringförmigen länglichen Bandabschnitt aufweisen, der sich im Inneren der Röhre erstreckt und seitlich vorspringende Haltezungen aufweist, die in nut- oder spaltförmige Ausnehmungen zwischen den Nahtstellen der Halbschalen eingreifen, insbesondere durch die Röhrenwandung hindurchtreten und außerhalb der Röhre mit einem vorzugsweise ring- oder tellerförmigen Trägerabschnitt verbunden sind. Der außerhalb der Röhre liegende ring- oder tellerförmige Trägerabschnitt ist mit dem länglichen bandförmigen Trägerabschnitt innerhalb der Röhre nur durch die schmalen Haltezungen bzw. schmale Stege verbunden, so dass die gleichmäßige Abstrahlung der Röhre nicht bzw. kaum beeinträchtigt ist.

Die Erfindung wird nachfolgend anhand eines bevorzugten Ausführungsbeispiels und zugehöriger Zeichnungen näher erläutert. In den Zeichnungen zeigen:
- Fig. 1:: eine perspektivische Darstellung einer Beleuchtungsvorrichtung nach einer vorteilhaften Ausführung der Erfindung, bei der die Trennebene zwischen den Halbschalen der polygonzugartig gebogenen Röhre in der Ebene liegt, in der die Röhre gebogen bzw. geknickt ist,
- Fig. 2:: eine perspektivische Darstellung einer Beleuchtungsvorrichtung nach einem weiteren vorteilhaften Ausführungsbeispiel, bei dem die Trennfuge zwischen den Halbschalen der Röhre in deren neutralen Faser bzw. senkrecht zu der Ebene, in der die Röhre gekrümmt bzw. geknickt ist, angeordnet ist,
- Fig. 3:: eine perspektivische Teilschnittansicht durch einen Röhrenabschnitt der Beleuchtungsvorrichtung aus Fig. 2, die die Befestigung des Lichtquellenträgers zwischen den Halbschalen der Röhre nach einer vorteilhaften Ausführung der Erfindung zeigt,
- Fig. 4:: eine Halbschnittansicht einer ringförmigen Beleuchtungsvorrichtung nach einer weiteren vorteilhaften Ausführung der Erfindung, bei der ähnlich Fig. 2 die Trennebene zwischen den Halbschalen der ringförmig gebogenen Röhre in der Ebene liegt, in der die Röhre gebogen bzw. geknickt ist, und der Lichtquellenträger mit mehreren schmalen Haltezungen durch spaltförmige Ausnehmungen in der Nahtstelle zwischen den Halbschalen durch die Röhrenwandung hindurchtritt, und
- Fig. 5:: eine perspektivische Darstellung des Lichtquellenträgers aus Fig. 4, die dessen Haltezungen zeigt, die den ringförmigen Trägerabschnitt im Inneren der Röhre mit dem tellerförmigen Trägerabschnitt außerhalb der Röhre verbinden.

Wie die Figuren zeigen, umfasst die Beleuchtungsvorrichtung 1 eine längliche Röhre 2, die insgesamt - grob gesprochen - gebogen ausgebildet ist. Insbesondere kann die Röhre 2 eine polygonzugartig gebogene Längsachse 9 besitzen, die nach Art einer Kette gerade Abschnitte aufweist, die zueinander abgewinkelt angeordnet sind, vgl. Fig.1 und 2. Die Röhre 2 kann jedoch auch eine harmonisch gebogene, insbesondere kreis- oder ellipsenförmige oder ovale Längsachse bzw. Erstreckungsachse 9 besitzen, vgl. Fig. 4.

Wie die Figuren zeigen, kann die Röhre 2 insgesamt ringförmig ausgebildet sein. Es versteht sich jedoch, dass die Röhre 2 auch nur einen halben oder einen dreiviertelten Ring bilden oder in anderer Weise gebogen ausgebildet sein könnte.

Wie die Figuren 1 und 2 zeigen, kann die Röhre 2 dabei aus mehreren Röhrenabschnitten 2a, 2b ... 2n zusammengesetzt sein, welche Röhrenabschnitte selbst jeweils einen geraden Verlauf bzw. eine gerade Längsachse 9a, 9b .. 9n besitzen können und stirnseitig unter Bildung eines Winkels aneinandergesetzt sein können. Hierzu können die genannten Röhrenabschnitte 2a, 2b ... 2n jeweils ein abgeschrägtes Ende aufweisen, um den Knickwinkel des polygonzugartigen Verlaufs bilden zu können, vgl. Fig. 1 und 2.

Die genannte Röhre 2 ist dabei hohl ausgebildet und bildet vorteilhafterweise ein im Wesentlichen vollständig geschlossenes Gehäuse bzw. eine im Wesentlichen vollständig geschlossene Ummantelung.

Die genannte Röhre 2 besteht dabei vorteilhafterweise aus einem phosphorhaltigen Material beispielsweise in Form eines phosphorhaltigen Hart- und/oder Softkunststoffes.

Wie Fig. 3 zeigt, sind die Röhrenabschnitte 2a, 2b ... 2n jeweils aus zwei Halbschalen 3 und 4 zusammengesetzt, die jeweils im Querschnitt betrachtet näherungsweise einen Halbkreis bilden und/oder rinnenförmig konturiert sein können, so dass die Halbschalen 3 und 4 bei stirn- bzw. längsrandseitigem Aneinandersetzen eine im Querschnitt insgesamt betrachtet ringförmige bzw. röhrenförmige Kontur bilden.

Die Halbschalen 3 und 4 können zumindest näherungsweise zueinander symmetrisch oder gleich ausgebildet sein.

Die Halbschalen 3 und 4 können dabei jeweils eine gerade Längsachse besitzen und/oder nach Art eines Strangpressprofils ausgebildet sein, so dass zwei Halbschalen 3 und 4 zusammen jeweils einen der in den Figuren 1 und 2 zu sehenden, geraden Röhrenabschnitt 2a ergeben.

Im Inneren der Röhre 2 sind eine Vielzahl punktförmiger Lichtquellen 5 über die Längsachse der Röhre 2 verteilt angeordnet, wobei die Lichtquellen 5 auf einem zumindest näherungsweise plattenförmigen Lichtquellenträger 6 befestigt sein können, der sich entlang der Längserstreckung 9 der Röhre 2 in deren Innerem erstreckt.

Der plattenförmige Lichtquellenträger 6 kann selbst vorteilhafterweise als Versorgungs- und/oder Steuerungsplatine ausgebildet sein, um die darauf befestigten Lichtquellen 5 mit elektrischer Energie versorgen und/oder ansteuern zu können, oder mit einer solchen Versorgungs- und/oder Steuerungsplatine verbunden sein.

Wie Fig. 3 zeigt, können vorteilhafterweise auf gegenüberliegenden Seiten des Lichtquellenträgers 6 und/oder zu gegenüberliegenden Seiten hin Lichtquellen 5 angeordnet sein, um die Innenwandung der Röhre 2 möglichst vollständig mit Licht zu bestrahlen. Wie Fig. 4 zeigt, können auf gegenüberliegenden Flachseiten des Lichtquellenträgers 6 Versorgungs- und/oder Steuerungsplatinen 11, 12 angeordnet sein, die jeweils zumindest eine Reihe von Lichtquellen 5 tragen, die zu gegenüberliegenden Seiten des Lichtquellenträgers hin Licht abstrahlen.

Werden beispielsweise LEDs als Lichtquellen 5 verwendet, strahlen diese an sich in einen Halbraum und damit jeweils vollständig auf der jeweiligen Seite des Lichtquellenträgers 6, so dass bei gegenüberliegender Anordnung die gesamte Röhre 2 bestrahlt werden kann.

Wie Fig. 3 zeigt, kann der plattenförmige Lichtquellenträger 6 mit seinen Längskanten bzw. seinen längsseitigen Rändern in der Trennfuge zwischen den Halbschalen 3 und 4 aufgenommen und sozusagen zwischen den Halbschalen 3 und 4 eingeklemmt sein. Der Lichtquellenträger 6 kann formschlüssig und/oder reibschlüssig und/oder kraftschlüssig im Bereich zumindest einer der Nahtstellen zwischen den Halbschalen 3 und 4 befestigt sein. Beispielsweise kann der Lichtquellenträger 6 dort auch eingeklebt sein.

Der Lichtquellenträger 6 erstreckt sich dabei vorteilhafterweise nicht über die gesamte Länge der Röhre in deren Trennfuge 7 bzw. 8 zwischen deren Halbschalen 3 und 4, sondern greift vorteilhafterweise nur in einem oder mehreren kurzen Abschnitten der Röhre 2 in die nut- oder spaltförmige Trennfuge ein, um die gleichmäßige Lichtabstrahlung der Röhre 2 möglichst wenig zu stören.

Wie die Fig. 4 und 5 näher zeigen, kann der Lichtquellenträger eine oder mehrere schmale Haltezungen 10 aufweisen, die seitlich von dem länglichen, band- bzw. streifenförmigen Trägerabschnitt 6i, der sich im Inneren der Röhre 2 erstreckt und die Lichtquellen 5 trägt, vorspringen und/oder daran angeformt bzw. damit verbunden sind und in die nut- bzw. spaltförmige Trennfuge 7 bzw. 8 eingreifen. Zwischen den Haltezungen 10 kann der genannte Trägerabschnitt 6i ohne Kontakt zur Röhre 2 an der Nahtstelle zwischen den Halbschalen 3, 4 entlanglaufen und/oder ohne Eingriff in die Trennfuge 7, 8 sich im Inneren der Röhre 2 erstrecken.

Der Lichtquellenträger 6 kann in beiden gegenüberliegenden Trennfugen 7, 8 sandwichartig eingepaßt sein oder in nur eine der Trennfugen 7 oder 8 eingreifen. Bei der in den Figuren 2 und 3 gezeigten Ausführung ist die besagte Trennfuge 7 und 8 zwischen den Halbschalen 3 und 4 in der neutralen Faser der Röhre 2 bezüglich deren gekrümmten bzw. geknickten Verlauf angeordnet. Betrachtet man die gebogene bzw. ringförmige Röhre 2 in der in Fig. 2 gezeigten, auf einem Tisch liegenden Stellung, sind die genannten Trennfugen bzw. Nahtstellen 7 und 8 auf der Oberseite und der Unterseite der Röhre 2 angeordnet, insbesondere in einer Ebene senkrecht zur Ebene der Röhre 2.

Bei einer solchen Anordnung der Nahtstelle 7 und 8 in der neutralen Faser der gebogenen bzw. gekrümmten Röhre 2 kann der plattenförmige Lichtquellenträger 6 in einfacher Weise passend hergerichtet werden, indem der Lichtquellenträger 6 an den Knickstellen zwischen den Röhrenabschnitten 2a, 2b und 2n entsprechend dem abgeknickten Verlauf der Längsachse der Röhre 2 entsprechend abgekantet bzw. abgeknickt wird. Bei einem tatsächlich bogenförmigen Verlauf der Röhre 2 könnte der Lichtquellenträger 6 entsprechend bogenförmig gekrümmt werden.

Bei der Ausführung nach Fig. 1 und Fig. 4 sind die genannten Nahtstellen 7 und 8 zwischen den Halbschalen 3 und 4 in einer Ebene parallel zur Ebene der Röhre 2 angeordnet, also in einer um 90° verdrehten Stellung gegenüber der in Fig. 3 gezeigten Ausführung.

Die Röhre 2 besteht dabei aus einem fluoreszierendem, insbesondere phosphorhaltigen Material, welches leuchtet und vorzugsweise im Wesentlichen weißes Licht abstrahlt, wenn die Lichtquellen 5 im Inneren der Röhre 2 die Röhre 2 mit Blaulicht bestrahlen. Dabei sind beide Halbschalen 3, 4 aus fluoreszierendem, insbesondere phosphorhaltigem Material gefertigt, so dass die Röhre 2 rundum gleichmäßig leuchtet.

Vorteilhafterweise können auf dem Lichtquellenträger 6 aber auch andersfarbige Lichtquellen, beispielsweise amberfarbene LEDs angeordnet sein, um die Lichtfarbe des von der Beleuchtungsvorrichtung 1 abgestrahlten Lichts einstellen zu können. Amberfarbenes Licht kann durch die Röhre 2 hindurchtreten, ohne die genannte Farbverschiebung von Blau nach Weiß zu erfahren.

Wie die Fig.4 und 5 zeigen, kann der Lichtquellenträger 6 einen an den Röhrenverlauf bzw. die Röhren-Längserstreckungsachse 9 angepaßten, insbesondere ringförmigen, länglichen Bandabschnitt 6i aufweisen, der sich im Inneren der Röhre 2 erstreckt und mehrere seitlich vorspringende, insbesondere nach innen etwa zum Ringmittelpunkt hin vorspringende, Haltezungen 10 aufweist, die in nut- oder spaltförmige Ausnehmungen zwischen den Nahtstellen der Halbschalen 3, 4 eingreifen, insbesondere durch die Röhrenwandung hindurchtreten und außerhalb der Röhre 2 mit einem vorzugsweise ring- oder tellerförmigen Trägerabschnitt 6a verbunden sind. Der außerhalb der Röhre liegende ring- oder tellerförmige Trägerabschnitt 6a ist mit dem länglichen bandförmigen Trägerabschnitt 6i innerhalb der Röhre nur durch die schmalen Haltezungen bzw. schmale Stege verbunden, so dass die gleichmäßige Abstrahlung der Röhre nicht bzw. kaum beeinträchtigt ist.

Gleichwohl kann die Wärme, die von den Versorgungsplatinen der Lichtquellen 5 in den bandförmigen Trägerabschnitt 6i im Inneren der Röhre 2 eingeleitet wird, über die Haltezungen 10 zu dem tellerförmigen Trägerabschnitt 6a geleitet und damit aus der Röhre 2 abgeführt werden. Der relativ großflächige Trägerabschnitt 6a kann die Wärme in ausreichendem Maße an die Einbauumgebung abgeben.

Der tellerförmige Trägerabschnitt 6a kann gleichzeitig auch als Montageabschnitt ausgebildet sein, der bspw. Haltebohrungen oder -ausnehmungen aufwesien kann, um die Röhre 2 in ihrer Einbauumgebung zu montieren bzw. an einem Element der Beleuchtungsvorrichtung 1 zu befestigen.

## Patentansprüche

1. Beleuchtungsvorrichtung, mit einer länglichen lichtdurchlässigen und/oder leuchtenden Röhre (2), in der eine Vielzahl von punktförmigen Lichtquellen (5), insbesondere LEDs, auf einem etwa plattenförmigen Lichtquellenträger (6) angeordnet sind, **dadurch gekennzeichnet, dass** die Röhre (2) im Querschnitt betrachtet aus zwei Halbschalen (3, 4) aus fluoreszierendem, insbesondere phosphorhaltigem, Material zusammengesetzt ist, wobei der Lichtquellenträger (6) durch zumindest eine nut- oder spaltförmige Ausnehmung (13) im Bereich gegenüberliegender Nahtstellen (7, 8) zwischen den Halbschalen (3, 4) befestigt ist.

2. Beleuchtungsvorrichtung nach dem vorhergehenden Anspruch, wobei der Lichtquellenträger (6) einen sich im Inneren der Röhre (2) erstreckenden, länglichen, insbesondere bandförmigen, Trägerabschnitt (6i) sowie zumindest eine von dem genannten Trägerabschnitt (6i) seitlich vorspringende Haltezunge (10) umfaßt, die in der genannten nut- oder spaltförmigen Ausnehmung (13) zwischen den beiden Halbschalen steckt.

3. Beleuchtungsvorrichtung nach dem vorhergehenden Anspruch, wobei der Lichtquellenträger (6) mehrere voneinander beabstandete, insbesondere gleichmäßig verteilte Haltezungen (10) aufweist, die sich über weniger als 25 der Länge des länglichen Trägerabschnitts (6i) Lichtquellenträgers (6) erstrecken und in separaten Ausnehmungen (13) zwischen den Halbschalen (3, 4) stecken, welche Halbschalen (3, 4) über mindestens 75% ihrer Länge nut- und spaltfrei aneinandergefügt sind.

4. Beleuchtungsvorrichtung nach einem der beiden vorhergehenden Ansprüche, wobei der Lichtquellenträger (6) mit seiner zumindest einen Haltezunge (10) durch die Nahtstelle (7, 8) zwischen den beiden Halbschalen (3, 4) hindurchtritt und einen außerhalb der Röhre (2) angeordneten Trägerabschnitt (6a) aufweist, der mit dem in der Röhre (2) angeordneten Trägerabschnitt (6i) durch die zumindest eine Haltezunge (10) verbunden ist, wobei der genannte außerhalb der Röhre (2) angeordnete Trägerabschnitt (6a) einen Röhren-Montageabschnitt bildet und/oder zumindest eine Kühlfläche zum Abführen der Wärme, die in den in der Röhre (2) angeordneten Trägerabschnitt (6i) eingeleitet und über die Haltezunge abgeleitet wird, aufweist.

5. Beleuchtungsvorrichtung nach dem vorhergehenden Anspruch, wobei der Lichtquellenträger (6) ring- oder tellerförmig ausgebildet ist, wobei der bogenförmige längliche Trägerabschnitt (6i) im Inneren der Röhre (2) nur durch mehrere voneinander beabstandete Haltezungen (10), die sich durch die Röhrenwandung hindurch erstrecken, mit dem ebenfalls bogenförmigen oder tellerförmigen Trägerabschnitt (6a) außerhalb der Röhre (2) verbunden ist.

6. Beleuchtungsvorrichtung nach einem der vorhergehenden Ansprüche, wobei auf gegenüberliegenden Flachseiten des Lichtquellenträgers (6) jeweils eine Versorgungs- und/oder Steuerungsplatine (11, 12) mit darauf angeordneten Lichtquellen (5) angebracht sind, die zu gegenüberliegenden Seiten hin Licht abstrahlen und gemeinsam die Röhre (2) rundum mit Licht bestrahlen.

7. Beleuchtungsvorrichtung nach dem Oberbegriff des Anspruchs 1 oder einem der vorhergehenden Ansprüche, wobei die Röhre (2) eine nicht geradlinig verlaufende Längsachse (9) besitzt und mehrere Röhrenabschnitte (2a, 2b, 2n) umfasst, die zusammen einen polygonartig gebogenen Röhrenverlauf bilden, wobei die Röhrenabschnitte (2a, 2b, 2n) jeweils aus zwei Halbschalen (3, 4) zusammengesetzt sind und stirnseitig unter Bildung eines Winkels aneinandergesetzt sind.

8. Beleuchtungsvorrichtung nach dem vorhergehenden Anspruch, wobei die Röhrenabschnitte (2a, 2b, 2n) jeweils zumindest ein schräg abgelängtes Ende besitzen.

9. Beleuchtungsvorrichtung nach einem der vorhergehenden Ansprüche, wobei der Lichtquellenträger (6) einstückig und/oder durchgängig über zumindest zwei Röhrenabschnitte (2a, 2b, 2c) hinweg ausgebildet ist und im Bereich einer stirnseitigen Stoßstelle zwischen den zumindest zwei Röhrenabschnitten (2a, 2b) eine abgeknickte oder gebogene Längsachse besitzt.

10. Beleuchtungsvorrichtung nach einem der vorhergehenden Ansprüche, wobei die Nahtstellen (7, 8) zwischen den Halbschalen (3, 4) auf gegenüberliegenden Seiten der Röhre (2) liegen, die bezüglich des gebogenen und/oder abgeknickten Längsachsenverlaufs (9) der Röhre (2) deren neutrale Faser beinhalten, wobei die Nahtstellen (7, 8) zwischen den Halbschalen (3, 4) eines jeweiligen Röhrenabschnitts (2a, 2b, 2c) insbesondere in einer Ebene senkrecht zu der Ebene, in der die Röhre (2) gebogen und/oder abgeknickt ist, angeordnet sind.

11. Beleuchtungsvorrichtung nach einem der Ansprüche 1-9, wobei die Nahtstellen (7, 8) zwischen den Halbschalen (3, 4) in einer Ebene parallel zu der Ebene, in der die Röhre (2) gebogen und/oder abgeknickt ist, angeordnet sind.

12. Beleuchtungsvorrichtung nach einem der vorhergehenden Ansprüche, wobei die Vielzahl von Lichtquellen (5) zumindest einige Blaulicht-Lichtquellen umfassen.

13. Beleuchtungsvorrichtung nach einem der vorhergehenden Ansprüche, wobei die Vielzahl von Lichtquellen (5) verschiedenfarbige Lichtquellen in der Röhre (2) umfassen, wobei die verschiedenfarbigen Lichtquellen einzeln oder gruppenweise dimmbar oder ansteuerbar sind derart, dass die von der Beleuchtungsvorrichtung abgegebene Lichtfarbe einstellbar ist.

14. Beleuchtungsvorrichtung nach einem der vorhergehenden Ansprüche, wobei die Lichtquellen (5) zumindest einige Lichtquellen umfassen, die Licht in einer Lichtfarbe abstrahlen, das durch das phosphorhaltige Material der Röhre (2) durchgängig ist.

15. Beleuchtungsvorrichtung nach einem der vorhergehenden Ansprüche, wobei die Beleuchtungsvorrichtung frei von zusätzlichen Diffusoren ausgebildet ist.
